# FASCICULE DE BREVET EUROPEEN

(11) **EP 0 890 966 B1**
(45) Date de publication et mention de la délivrance du brevet: **05.06.2002**
(21) Numéro de dépôt: 98112540.4
(22) Date de dépôt: 07.07.1998
(51) Int. Cl.: H01H 13/70

(54) **Dispositif de commande électrique, de type boutons-poussoirs, notamment pour circuits imprimés**
Drucktasterartige elektrische Schaltvorrichtung insbesondere für gedruckte Schaltungen
Push button type electric control device in particular for printed circuits

(30) Priorité: 08.07.1997 BE 9700589
(43) Date de publication de la demande: 13.01.1999
(73) Titulaire: Salesse, Marc, 7800 Ath (BE); Dherte, André, 7800 Ath (BE)
(72) Inventeur: Salesse, Marc, 7800 Ath (BE); Dherte, André, 7800 Ath (BE)
(74) Mandataire: Vanhamme, Joseph Louis

(56) Documents cités:
- DE-U- 9 112 597

## Description

L'invention concerne un dispositif de commande électrique, de type à boutons-poussoirs, notamment pour circuits imprimés.

Des dispositifs de commande de ce type, qui sont connus, présentent l'inconvénient d'être encombrants parce qu'ils utilisent à titre de boutons-poussoirs des éléments en forme de leviers à deux bras, qui sont montés pivotants autour d'un axe supporté par une structure fixe, entre une position de repos et une position de commande, à l'encontre d'un ressort de rappel. Ainsi l'avantage du faible encombrement, que procure les circuits imprimés, est perdu dû au dispositif de commande volumineux.

Un dispositif selon le préambule de la revendication 1 est connu de document DE 91 12 597 U.

La présente invention a pour but de proposer un dispositif de commande, du type indiqué plus haut, qui ne présente pas l'inconvénient de l'état de la technique et permet la réalisation d'ensembles à circuit imprimé et dispositif de commande de faibles dimensions.

Pour atteindre ce but, le dispositif de commande selon l'invention est prévu comme defini dans la revendication 1.

Selon une autre caractéristique de l'invention, une diode électroluminescente est associée à l'élément de commande en forme de coupelle et la plaque et la feuille de positionnement précitées comportent respectivement un trou et une zone transparente permettant d'indiquer à l'opérateur du dispositif de commande l'état de l'élément de commande.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un seul mode de réalisation de l'invention et dans lesquels :
- La figure 1 est une vue en perspective et éclatée d'un agencement à circuit imprimé, équipé d'un dispositif de commande selon la présente invention ;
- la figure 2 montre l'agencement selon la figure 1, à l'état assemblé, avec arrachement ;
- la figure 3 est une vue le long de la ligne III-III de la figure 2, et
- la figure 4 est une vue à plus grande échelle de la partie indiquée en IV sur la figure 3.

Sur les figures, les numéros de référence 1, 2 et 3 illustrent respectivement un cadre support, une plaque à circuit imprimé et une feuille en un matériau souple destinée à être collée sur la face supérieure 4, qui est visible, de la plaque 2. Cette dernière est configurée pour être reçue dans le cadre de support 1, comme le montre les figures 2 et 3 en prenant appui sur des picots de support 6 solidaires d'éléments de fond 7 du cadre. La figure montre également que la face supérieure 4 de la plaque à circuit imprimé sur laquelle sera collée la feuille de recouvrement 3 ne porte que des zones et pistes métallisées de circuit imprimé 9 tandis que les composants électriques du circuit imprimé sont montés sur la face inférieure 10 de la plaque 2. Les composants électriques sont schématiquement indiqués en 12. Le numéro de référence 13 désigne les fils de connexion électrique extérieure, reliés aux points de connexion appropriés de la face inférieure 10 de la plaque 2.

Conformément à l'invention, le dispositif de commande comporte quatre éléments de commande 15, chacun constitué d'une coupelle 15 formée par uns membrane bombée et réalisée en un matériau électriquement conducteur, avantageusement métallique. Comma on le voit sur les figures, les coupelles 15 présentent une forme carrée, avec des angles coupés et les bords en forme d'un arc de cercle, pour former au niveau de chaque angle une patte d'appui 16 par laquelle les coupelles prennent appui sur des zones métallisées 17 du circuit imprimé, qui font partie du système des pistes conductrices 9.

Pour assurer un appui parfait des coupelles sur les zones conductrices 17 du circuit imprimé, les pattes 16 sont redressées, comme le montre clairement la figure 4. Dans sa zone en regard de la partie centrale surrélevée 19 des coupelles 15, le circuit imprimé comporte une portion métallisée et ainsi conductrice 20 reliée par une piste conductrice 21 à un trou métallisé 22 qui traverse la plaque 2 pour être électriquement relié à un composant 12 situé sur l'autre côté de la plaque 2. La coupelle 15 est déformable entre deux états, à savoir l'état de repos ou normal auquel la coupelle présente la forme illustrée sur la figure 4 et auquel la partie centrale 19 est éloignée de la zone conductrice 20 du circuit imprimé, et l'état enfoncé par appui sur la partie centrale 19, auquel cette dernière vient en contact électrique avec la zone conductrice 20. Lorsque l'opérateur relâche la pression sur la partie centrale de la coupelle, celle-ci revient à son état de repos.

A chaque coupelle de commande 15 est associée une diode électroluminescente 24 disposée dans un trou traversant 25 pratiqué dans la plaque 2. Cette diode est visible de l'extérieur à travers une zone circulaire transparente 27 de la feuille de recouvrement et de positionnement 3 des coupelles 15. La diode 24 sert de moyen d'affichage de l'état de la coupelle. Lorsque la coupelle est à son état de repos, la diode 24 n'est pas excitée. Par contre, à la suite de l'enfoncement de la coupelle, la diode est excitée et la lumière qu'elle émet traverse la zone transparente 27 de la feuille de recouvrement 3.

Concernant la feuille de recouvrement 3, il est encore à noter qu'elle adhère à la face supérieure 4 de la plaque à circuit imprimé en étant retenue par une couche de colle qui a été appliquée préalablement sur cette face 4. Par conséquent, les coupelles 15 sont positionnées et retenues sur la plaque 2 sans être collées à la feuille 3. On constate encore que sur la face externe 29 de cette feuille, la zone d'appui pour actionner une coupelle est indiquée par un rectangle 30. La zone d'affichage 27 de la diode 24 associée à la coupelle 15 entourée par le rectangle 3 correspondant se trouve à l'intérieur du rectangle, comme on le voit clairement sur la figure 1.

Il ressort de la description qui vient d'être faite et des figures, que l'invention permet d'obtenir un ensemble à carte à circuit imprimé et dispositif de commande, de faibles dimensions. On voit notamment que le dispositif de commande n'augmente que faiblement l'épaisseur de la plaque ou carte à circuit imprimé. L'invention permet ainsi de réaliser un ensemble plat et d'une bonne qualité esthétique.

Bien entendu, des multiples modifications peuvent être apportées au dispositif de commande électrique selon l'invention tel que décrit et représenté sur les figures. Ainsi, les éléments de fond 7 pourraient être configurés de façon à avoir une surface suffisante près du bord du cadre pour permettre le perçage de trous de passage pour des vis de fixation sur une structure de support. Les picots de support 6 pourraient être supprimés. D'autre part, la plaque 2 pourrait se fixer dans le cadre avantageusement amoviblement par exemple par des ergots prévus sur la face interne du cadre et des évidements dans la face latérale de la plaque ou inversement. Il est également possible de conférer à au moins une partie des faces latérales internes du cadre une forme inclinée allant en s'élargissant vers le fond et à la face latérale de la plaque une forme complémentaire pour obtenir la retenue de la plaque dans le cadre par emboîtement. De façon générale, on pourrait prévoir en haut de la face latérale du cadre des éléments de retenue de la plaque, en saillie vers le centre du cadre.

Le dispositif selon l'invention permet la sortie des fils de connexion électriques extérieurs à travers le fond du cadre étant donné que celui-ci est ouvert. On pourrait cependant également envisager de faire passer les fils de connexion à travers une fenêtre pratiquée dans la paroi latérale du cadre, si cela s'avérait avantageux pour l'installation du dispositif.

## Revendications

1. Dispositif de commande électrique, du type comprenant une plaque à circuit intégré comportant une face porteuse d'un circuit intégré pourvu de zones métallisées (17) de contact d'un organe de commande (15) constitué d'une coupelle métallique en forme d'une membrane bombée comportant des portions de rebord d'appui (16) et une partie centrale(19) et reposant par ces rebords sur une desdites zones de contact tandis que sa partie centrale (19) est en regard d'une autre zone métallisée(20) du circuit imprimé, de façon à être déformable entre un état de repos auquel la partie centrale (19) est éloignée de ladite zone métallisée (20) et un état enfoncé auquel la partie centrale est en contact avec ladite zone (20) métallisée, et une feuille souple de revêtement (3) de la plaque à circuit intégré et des organes de commande (15), **caractérisé en ce que** les extrémités des pattes en appui sur les zones métallisées sont redressées et présentent la forme de patins, que des organes de commande (15) reposent librement sur les zones métallisées entre la surface supérieure de la plaque à circuit intégré et la feuille de positionnement (3) et **en ce que** cette dernière est collée sur ladite face supérieure autour des organes de commande (15).

2. Dispositif selon la revendication 1 **caractérisé en ce qu'**un élément d'affichage (24) de son état est associé à chaque organe de commande (15)en forme de coupelle, que cet élément d'affichage est supporté par la plaque à circuit imprimé (2) et **en ce que** la feuille de positionnement (3) comporte une zone transparente (27) d'indication de l'état d'un élément d'affichage (24)

3. Dispositif selon la revendication 2, **caractérisé en ce que** l'élément d'affichage (24) est une diode électroluminescente montée dans un trou passant (25) pratiquée dans la plaque à circuit imprimé, en-dessous de la zone transparente (27) précitée de la feuille de positionnement (3).

4. Dispositif selon l'une des revendications précédentes, **caractérisé en ce que** la plaque à circuit imprimé est monté dans un support (20) en forme de cadre d'une hauteur relativement faible.

5. Dispositif selon l'une des revendications précédentes, **caractérisé en ce que** la plaque à circuit imprimé (2) est fixée dans le cadre (1) par des ergots prévus sur la face interne du cadre à la périphérie de la plaque (2) et des évidements dans la face latérale de la plaque ou la face interne du cadre.

6. Dispositif selon l'une des revendications 1 à 4, **caractérisé en ce que** la plaque à circuit imprimé (2) est retenue dans le cadre par des éléments prévus en haut de la face latérale du cadre et faisant saillie vers le centre de celui-ci.

7. Dispositif selon l'une des revendications précédentes, **caractérisé en ce que** le cadre comporte des moyens de fixation sur un support et **en ce que** les fils de connexion des composants électriques montés sur la plaque à circuit imprimé sont accessibles à travers la face de base du cadre.

8. Dispositif selon l'une des revendications là 7, **caractérisé en ce que** le cadre comporte dans sa paroi latérale une fenêtre de passage des fils de connexion.

## Patentansprüche

1. Ein elektrisches Steuergerät mit einer integrierten Leiterplatte, bestehend aus einer tragenden Vorderseite eines integrierten Schaltkreises, ausgestattet mit metallisierten Kontaktzonen (17) einer Steuereinheit (15), bestehend aus einer konkav gewölbten Metallkomponente in Form einer konvexen Membrane, bestehend aus Schulterteilen (16) und einem Zentralteil (19), und auf den besagten Schultern auf einer der besagten Kontaktzonen ruhend, während sein Hauptteil (19) einer anderen metallisierten Zone (20) der Druckschaltung gegenübersteht, und zwar so, dass sie zwischen einer Ruheposition, in welcher der Hauptteil (19) von der besagten metallisierten Zone (20) entfernt ist, und einer eingelagerten Position, in welcher der Hauptteil in Kontakt mit der besagten metallisierten Zone (20) und einem flexiblen Abdeckblech (3) der integrierten Leiterplatten-Steuereinheiten (15), **gekennzeichnet durch** die Tatsache, dass die Enden der Schlaufen, die auf den metallisierten Zonen ruhen, aufrecht und wie Sporne geformt sind, und **durch** die Tatsache, dass die Steuereinheiten (15) freistehend auf den metallisierten Zonen zwischen der oberen Vorderseite der integrierten Leiterplatte und dem Positionierungsblech (3) ruhen, und **durch** die Tatsache, dass letztere an der besagten oberen Vorderseite rund um die Steuereinheiten (15) angeleimt ist.

2. Ein Gerät nach Anspruch 1, **gekennzeichnet durch** die Tatsache, dass eine Bildschirmkomponente (24) seiner Ausstattung, mit jeder Steuereinheit (15) in der Form einer konkav gewölbten Komponente verbunden ist, **durch** die Tatsache, dass diese Bildschirmkomponente von einer Leiterplatte (1) unterstützt wird, und **durch** die Tatsache, dass das Positionierungsblech (3) aus einer transparenten Zone (27) besteht, um die Stellung eines Bildschirmelementes (24) zu zeigen.

3. Ein Gerät nach Anspruch 2, **gekennzeichnet durch** die Tatsache, dass die Bildschirmkomponente (24) eine elektrische Leuchtdiode ist, passend in eine Durchlauföffnung (25), die in der Leiterplatte unter der obengenannten transparenten Zone (27) des Positionierungsblech (3) eingerichtet wird.

4. Ein Gerät nach einen der vorhergehende Ansprüche, **gekennzeichnet durch** die Tatsache, dass die Leiterplatte in eine Stütze (20) in Form eines relativ niedrigen Rahmens eingepasst ist.

5. Ein Gerät nach einen der vorhergehende Ansprüche, **gekennzeichnet durch** die Tatsache, dass die Leiterplatte (2) am Rahmen (1) fixiert ist, mit Projektionen auf der inneren Vorderseite des Rahmen auf die Peripherie der Platte (2) und Vertiefungen auf der seitlichen Vorderseite der Platte, oder der inneren Vorderseite des Rahmens.

6. Ein Gerät nach einen der Ansprüche 1 bis 4, **gekennzeichnet durch** die Tatsache, dass die Leiterplatte (2) von Komponenten am Oberteil der seitlichen Vorderseite des Rahmens, projektierend gegen das Zentrum des Letzteren, im Rahmen gehalten werden.

7. Ein Gerät nach einen der vorhergehende Ansprüche, **gekennzeichnet durch** die Tatsache, dass der Rahmen Befestigungsmittel auf einer Stütze umfasst, und der Tatsache, dass die Verbindungskabel der elektrischen Komponenten, die in der Leiterplatte eingepasst sind, über die Vorderseite der Rahmenbasis zugänglich sind.

8. Ein Gerät nach einen der Ansprüche 1 bis 7, **gekennzeichnet durch** die Tatsache, dass der Rahmen in seiner Seitenwand ein Fenster beinhaltet, um die Kabel durchzuführen.

## Claims

1. An electrical control device of the type including an integrated printed circuit board, comprising a carrying face of an integrated circuit, provided with metallised contact zones (17) of a control unit (15), consisting of a dished metal component in the shape of a convex diaphragm, comprising supporting shoulder portions (16) and a central portion (19) and resting via the said shoulders on one of the said contact zones, whilst its central part (19) faces another metallised zone (20) of the printed circuit, in such a way as to be deformable between a condition of rest in which the central part (19) is distant from the said metallised zone (20) and a bedded-in condition, in which the central part is in contact with the said metallised zone (20) and a flexible covering sheet (3) of the integrated printed circuit board control and the control units (15), **characterised by** the fact that the ends of the tabs resting on the metallised zones, are upright and are shaped like skids, by the fact that the control units (15) rest freely on the metallised zones between the upper face of the integrated circuit board and the positioning sheet (3) and by the fact that the latter is glued to the said upper face around the control units (15).

2. A device according to Claim 1, **characterised by** the fact that a display component (24) of its condition, is associated with each control unit (15) in the shape of a dished component, by the fact that this display component is supported by the printed circuit board (2) and by the fact that the positioning sheet (3) comprises a transparent zone (27) to show the condition of a display element (24).

3. A device according to Claim 2, **characterised by** the fact that the display component (24) is an electro-luminescent diode, fitted into a pass-through hole (25), made in the printed circuit board beneath the aforementioned transparent zone (27) of the positioning sheet (3).

4. A device according to one of the preceding Claims, **characterised by** the fact that the printed circuit board is fitted into a support (20) in the shape of a relatively low frame.

5. A device according to one of the preceding Claims, **characterised by** the fact that the printed circuit board (2) is fixed in the frame (1) by means of projections provided on the interior face of the frame on the periphery of the board (2) and recesses in the lateral face of the board, or the interior face of the frame.

6. A device according to one of the Claims 1 to 4, **characterised by** the fact that the printed circuit board (2) is held in the frame by components provided at the top of the lateral face of the frame and projecting towards the centre of the latter

7. A device according to one of the preceding Claims, **characterised by** the fact that the frame comprises means of fixing on a support and the fact that the connecting wires of the electrical components fitted on the printed circuit board are accessible via the face of the frame base.

8. A device according to one of the Claims 1 to 7, **characterised by** the fact that the frame comprises in its lateral wall a window for passing trough the wires.
